# EUROPÄISCHE PATENTANMELDUNG

(11) **EP 4 623 755 A1**
(43) Veröffentlichungstag der Anmeldung: **01.10.2025**
(21) Anmeldenummer: 24208595.9
(22) Anmeldetag: 24.10.2024
(51) Int. Cl.: A47B 77/06, E03C 1/00

(54) **SANITÄREINRICHTUNG**

(30) Priorität: 26.03.2024 DE 102024108560
(71) Anmelder: Duravit Aktiengesellschaft, 78132 Hornberg (DE)
(72) Erfinder: Weber, Ulrich, 77716 Haslach (DE)
(74) Vertreter: Lindner Blaumeier Patent- und Rechtsanwälte

(57) **Zusammenfassung**

Sanitäreinrichtung, umfassend ein Waschbecken (2) oder einen Waschtisch aus Keramik, Porzellan oder Mineralguss sowie ein Unterbaumöbel (3), das das Waschbecken (2) oder den Waschtisch, das oder der einen seitlich von einem Beckenbereich (18) abragenden, eine ebene Oberseite (7) aufweisenden Rand (6) aufweist, trägt, wobei das Unterbaumöbel (3) zumindest im oberen, das Waschbecken (2) oder den Waschtisch tragenden Bereich (4) eine gerundet um wenigstens 180° umlaufende Außenform mit einer eine erste Sichtfläche bildenden ersten Schichtstofflage (10) oder ersten Lackbeschichtung aufweist, wobei der Rand (6) des Waschbeckens (2) oder des Waschtischs eine ebenfalls gerundet um wenigstens 180° umlaufende, konische Randform mit einer eine zweite Sichtfläche bildenden zweiten Schichtstofflage (14) oder zweiten Lackbeschichtung aufweist, wobei die untere äußere Kante (1) des Rands (6) und die obere äußere Kante (22) des Unterbaumöbels (3) auf dem gleichen Radius liegen.

## Beschreibung

Die Erfindung betrifft eine Sanitäreinrichtung, umfassend ein Waschbecken oder einen Waschtisch aus Keramik, Porzellan oder Mineralguss sowie ein Unterbaumöbel, dass das Waschbecken oder den Waschtisch trägt.

Derartige Sanitäreinrichtungen bestehend aus einer Kombination eines Waschbeckens oder Waschtischs und eines Unterbaumöbels erfreuen sich zunehmender Beliebtheit. Das Waschbecken oder der Waschtisch ist üblicherweise aus Keramik, Porzellan oder Mineralguss gefertigt und weist regelmäßig eine rechteckige Form, von oben gesehen, auf. Am Unterbaumöbel, das zumeist als Schrankmöbel ausgeführt ist und einen zusätzlichen, beispielsweise über eine oder zwei Schwenktüren zugänglichen Aufnahmeraum bietet, sitzt das Waschbecken oder der Waschtisch auf, wobei die Form des Unterbaumöbels der Form des rechteckigen Waschbeckens oder Waschtischs entspricht, also ebenfalls rechteckig ist. Eine solche Sanitäreinrichtung ist beispielsweise aus EP 2 896 334 A1 bekannt. Bei dieser bekannten Sanitäreinrichtung ist die Außenfläche der vorderen und der beiden seitlichen Wände des rechteckigen Waschbeckens oder Waschtischs derart mechanisch bearbeitet, dass sie bündig mit den Außenflächen der Vorderwand und der beiden Seitenwände des ebenfalls rechteckigen Unterbaumöbels sind, wobei sämtliche Flächen des Waschbeckens bzw. Waschtischs sowie des Unterbaumöbels jeweils mit einem sich über die aneinander anschließenden Flächen erstreckenden, gemeinsamen Furnier, das auf die jeweilige Fläche aufgeklebt ist, belegt ist, welches Furnier sich bis zu der rechtwinkligen Oberkante des Waschbeckens oder Waschtischs erstreckt. Das Waschbecken oder der Waschtisch sowie das Unterbaumöbel bilden demzufolge eine fest montierte Einheit. Eine weitere Sanitäreinrichtung ist aus EP 3744214 A1 bekannt, ebenfalls umfassend ein Waschbecken oder einen Waschtisch und ein Unterbaumöbel mit rechteckiger Grundform. Bei dieser Sanitäreinrichtung weist das Unterbaumöbel wenigstens eine Schublade auf, umfassend eine Vorderwand und zwei Seitenwände, die mit der Vorderwand und den Seitenwänden des Waschbeckens oder Waschtischs fluchten, wobei hier alle Flächen jeweils mit einem separaten Furnier belegt sind, sodass die Schublade relativ zum Waschbecken oder Waschtisch bewegt werden kann. Den dort beschriebenen Ausgestaltungen liegen wie ausgeführt jeweils ausschließlich rechteckige Grundformen seitens des Waschbeckens oder Waschtischs sowie des Unterbaumöbels zugrunde, was die Gestaltungs- und Anpassungsmöglichkeiten an lokale Gegebenheiten limitiert.

Der Erfindung liegt das Problem zugrunde, eine demgegenüber verbesserte Sanitäreinrichtung anzugeben.

Zur Lösung des Problems ist erfindungsgemäß eine Sanitäreinrichtung vorgesehen, umfassend ein Waschbecken oder einen Waschtisch aus Keramik, Porzellan oder Mineralguss sowie ein Unterbaumöbel, das das Waschbecken oder den Waschtisch, das oder der einen seitlich von einem Beckenbereich abragenden, eine ebene Oberseite aufweisenden Rand aufweist, trägt, wobei das Unterbaumöbel zumindest im oberen, das Waschbecken oder den Waschtisch tragenden Bereich eine gerundet um wenigstens 180° umlaufende Außenform mit einer eine erste Sichtfläche bildenden ersten Schichtstofflage oder ersten Lackbeschichtung aufweist, wobei der Rand des Waschbeckens oder des Waschtischs eine ebenfalls gerundet um wenigstens 180° umlaufende, konische Randform mit einer eine zweite Sichtfläche bildenden zweiten Schichtstofflage oder zweiten Lackbeschichtung aufweist, wobei die untere äußere Kante des Rands und die obere äußere Kante des Unterbaumöbels auf dem gleichen Radius liegen.

Bei der erfindungsgemäßen Sanitäreinrichtung sind sowohl das Waschbecken bzw. der Waschtisch als auch das Unterbaumöbel gerundet ausgeführt, weisen also eine gebogene oder gewölbte Sichtfläche auf. Das Unterbaumöbel trägt das separate Waschbecken oder den separaten Waschtisch, wobei das Unterbaumöbel zumindest im oberen Bereich, in dem das Waschbecken oder der Waschtisch aufsitzt, um wenigstens 180° bogenförmig umläuft, also mindestens einen Halbkreis beschreibt, oder sich noch weiter erstreckt. Bevorzugt zeigt das Unterbaumöbel diese gerundete Form über seine gesamte Höhe, ist also insgesamt mindestens nach Art einer halben Tonne ausgeführt. Formähnlich hierzu ist der Rand des Waschbeckens oder Waschtischs ausgeführt, d. h., dass auch dieser Rand um wenigstens 180° bogenförmig umläuft. Der Bogenwinkel, um den sich der Rand erstreckt, und der Bogenwinkel, um den sich das Unterbaumöbel erstreckt, sind gleich. Der Rand des Waschbeckens oder Waschtischs ist darüber hinaus nicht nur bogenförmig, sondern weist eine spezifische, nämlich konische Form auf, über welche er sich von dem oberen Ende des Randes zum unteren Ende des Randes hin verjüngt.

Wiederum sind die entsprechenden Einrichtungsteile mit einer Schichtstofflage oder einer Lackbeschichtung, also einem beliebig farbigen Lackauftrag, belegt. Beide können in gleicher Weise beschichtet sein, d.h. das Waschbecken oder der Waschtisch und das Unterbaumöbel sind beide mit einer Schichtstoffauflage versehen oder lackiert, oder ein Bauteil ist mit einer Schichtstoffauflage versehen und das andere ist lackiert. Das Unterbaumöbel ist mit einer ersten Schichtstofflage oder ersten Lackbeschichtung belegt, die sich bis zum oberen Rand des Unterbaumöbels, an den unmittelbar das Waschbecken oder der Waschtisch anschließt, erstreckt. Das Waschbecken oder der Waschtisch bzw. sein Rand ist ebenfalls mit einer zweiten Schichtstofflage oder zweiten Lackbeschichtung belegt, die sich über die gesamte Höhe der konischen Randfläche erstreckt und mit einer oberen Kante am oberen Ende und mit einer unteren Kante am unteren Ende des Rands abschließt. Aufgrund der konischen Form des Randes bzw. der Randfläche ist die Schichtstofflage, gesehen in einer Abwicklung, bogenförmig, da ihre Ausgangsform derart ausgelegt sein muss, dass die zweite Schichtstofflage die konische Fläche des Rands vollständig belegt, also sowohl die Bogenform als auch die Konusform erfasst. Im Falle einer Lackbeschichtung ist die gesamte konische Fläche lackiert. In der Montagestellung ist das Waschbecken oder der Waschtisch bzw. der Rand über einen schmalen Spalt oder gegebenenfalls auch unmittelbar aufsitzend zur Außenfläche des Unterbaumöbels angeordnet, sodass die untere Kante des Rands bzw. der zweiten Schichtstofflage oder der zweiten Lackbeschichtung mit der oberen Kante des Unterbaumöbels bzw. der ersten Schichtstofflage bzw. Lackbeschichtung unmittelbar benachbart liegt. Dabei verlaufen die beiden bogenförmigen Kanten auf dem gleichen oder nahezu dem gleichen Radius, d. h., dass die beiden Kanten, vertikal gesehen, quasi deckungsgleich zueinander verlaufen. Die Kanten fluchten also nahezu miteinander, wobei diese fluchtende Anordnung nur eine geringe Toleranz aufweist, mithin also die beiden Kanten nur im Bereich weniger zehntel Millimeter bis beispielsweise max. 1,5 mm zueinander versetzt sind. Grundsätzlich wird vorliegend unter "Bogenform" bzw. "auf gleichem Radius" nicht nur eine Kreisform oder Kreis Bogenform verstanden, sondern auch eine ovale oder quasi elliptische Form, also in jedem Fall eine von einer geraden oder rechteckigen Form abweichende, gerundete Geometrie. Auch ist "auf gleichen Radius" mit einer Toleranz von +/- 5% des Radius zu verstehen, da sich beispielsweise bei einer kompletten Konusform der Sanitäreinrichtung zur Vermeidung einer Stufe oder eines Sprungs im Übergang vom Waschbecken oder Waschtisch zum Unterbaumöbel, insbesondere wenn dort ein schmaler Spalt gegeben ist, eine geringe Radiusdifferenz ergibt.

Diese Form des Waschbeckens oder Waschtischs sowie des Unterbaumöbels erlaubt eine deutlich größere Gestaltungsfreiheit, die auch die Adaption an spezifische örtliche Gegebenheiten, wo eine solche Sanitäreinrichtung montiert werden soll, verbessert.

Bei den beiden Schichtstofflagen handelt es sich um quasi furnierartig Beläge, die in geeigneter Weise am jeweiligen Bauteil befestigt oder angeordnet sind. Das Unterbaumöbel wird üblicherweise in seinen Teilen aus mehrschichtigem, verleimtem Sperrholz gebildet, das während des Herstellungsprozesses unmittelbar in Form gebracht wird, also entsprechend gebogen wird. Hierbei wird zugleich die erste Schichtstofflage mit eingebracht, also mit verleimt. Die zweite Schichtstofflage wird am Rand über ein geeignetes Klebemittel angeklebt. Die beiden Schichtstofflage können beispielsweise ein Echtholzfurnier sein, oder ein Kunststofffurnier beispielsweise mit einer Echtholzoptik, auch kann statt einer Holzoptik oder einem Holzfurnier eine Lackbeschichtung oder eine Gelcoat-Beschichtung auf der Schichtstofflage aufgebracht sein und ähnliches. Im Fall einer Lackbeschichtung werden die Bauteile nach ihrer Herstellung bzw. Oberflächenbearbeitung im Falle des Waschbecken- oder Waschtischrands entsprechend lackiert, wobei der Lack anschließend getrocknet und gegebenenfalls thermisch behandelt wird.

Während der Rand des Waschtischs oder Waschbeckens eine konische Außenfläche aufweist, sich also wie beschrieben zum Unterbaumöbel hin über eine entsprechende Höhe (beispielsweise im Bereich von 1,0 - 10,0 cm) verjüngt, kann das Unterbaumöbel in dem daran anschließenden Bereich unterschiedliche gewölbte oder rundliche Formen aufweisen. Bevorzugt ist das Unterbaumöbel im oberen Bereich oder, bevorzugt, über seine gesamte Höhe, ebenfalls konisch ausgeführt, sodass sich insgesamt vom oberen bis zum unteren Ende der Sanitäreinrichtung eine gemeinsame konische Form, die sich von oben nach unten verjüngt, ergibt. Denkbar ist aber auch, dass sich die Außenfläche oder Außenform des Unterbaumöbels mit konischer Geometrie nach unten hin wieder erweitert, also quasi gegenläufig zur sich konisch verjüngenden Form des Randes verläuft. In der Ansicht schnürt sich demzufolge die Sanitäreinrichtung von oben nach unten über das Waschbecken oder den Waschtisch zunächst ein und erweitert sich dann über das Unterbaumöbel nach unten hin wieder. Alternativ ist es aber auch denkbar, dass im Bereich des Übergangs vom Waschbecken bzw. Waschtisch zum Unterbaumöbel ein Formsprung ergibt und das Unterbaumöbel die konische Form des Rands des Waschbeckens oder Waschtischs nicht fortsetzt bzw. aufnimmt. Das Unterbaumöbel kann beispielsweise eine zylindrische Form aufweisen, also quasi ohne Verjüngung vom oberen zum unteren Ende laufen, es kann aber auch beispielsweise nach außen gewölbt sein, also eine quasi bauchige Form aufweisen. In beiden Fällen ergibt sich ein Geometriesprung im Übergang vom Waschbecken bzw. Waschtisch zum Unterbaumöbel.

Der Winkel der konischen Randform des Rands des Waschbeckens oder Waschtischs und, sofern vorgesehen, der Winkel der konischen Außenform des Unterbaumöbels sollte, bezogen auf die Oberseite des ebenen Rands des Waschbeckens oder Waschtischs, zwischen 85° - 60° betragen.

Bevorzugt wird die Ausgestaltung, gemäß welcher sowohl der Rand des Waschbeckens oder Waschtischs als auch das Unterbaumöbel eine konische Außenform im jeweiligen gerundeten Bereich aufweisen. Dabei sollte der Winkel, den die erste Schichtstofflage und den die zweite Schichtstofflage bzw. die erste Lackbeschichtung und die zweite Lackbeschichtung zur Horizontalen einnehmen, gleich sein, derart, dass die erste Schichtstofflage und die zweite Schichtstofflage bzw. die erste und die zweite Lackbeschichtung miteinander fluchten. Die konische Sichtseite oder Außenfläche des Unterbaumöbels verlängert demzufolge die konische Sichtseite oder Außenfläche des Rands des Waschbeckens oder Waschtischs, sodass sich in der Ansicht quasi eine geschlossene, sich stetig verjüngt Ende konische Außenform ergibt.

Wie beschrieben, laufen die gerundeten Geometrien am Waschbecken bzw. dem Waschtisch sowie am Unterbaumöbel um wenigstens 180° um. Dabei kann nach einer ersten Erfindungsalternative der das Waschbecken oder den Waschtisch tragende Bereich, oder das Unterbaumöbel über seine gesamte Höhe, sowie der Rand des Waschbeckens oder Waschtischs um 360° umlaufen. In diesem Fall weist also sowohl das Waschbecken bzw. der Waschtisch eine beispielsweise kreisrunde Form auf, wie auch das Unterbaumöbel eine entsprechend angepasste, beispielsweise kreisrunde Form aufweist. Diese Sanitäreinrichtung kann beispielsweise freistehend montiert werden, also mit Abstand zur Wand. Die Sanitäreinrichtung weist also quasi eine vollständige Tonnenform auf. Gemäß einer Alternative hierzu kann der das Waschbecken oder den Waschtisch tragende Bereich und der Rand des Waschbeckens oder Waschtischs um weniger als 360° umlaufen und jeweils eine gerade Rückseite, die in der Montagestellung an einer Wand anliegt, aufweisen. Die Komponenten weisen also quasi eine geschnittene Kreisform oder Ellipsenform auf, mit einer sich um mehr als 180° erstreckenden Sichtfläche oder Sichtseite, sowie einer quasi ebenen Montageseite bzw. Anlageseite, mit der die Sanitäreinrichtung an einer Wand anliegt. Die Sanitäreinrichtung weist demzufolge die Form einer quasi geschnittenen Tonne auf.

Die zweite Schichtstofflage ist, wie bereits beschrieben, bevorzugt über ein Klebemittel, das wasserfest ist, auf die Außenfläche des mechanisch bearbeiteten, also in eine exakte konische Form geschliffenen Rands angeklebt. Da in diesem Bereich natürlich stets mit einem Wasserbelag zu rechnen ist, insbesondere im Bereich der oberen Kante der zweiten Schichtstofflage, ist die Verwendung eines wasserfesten Klebers natürlich besonders zweckmäßig, um ein Ablösen zu verhindern.

Die zweite Schichtstofflage ist, wie beschrieben, in ihrer Abwicklung leicht bogenförmig, abhängig vom Konuswinkel der konischen Randflächenform. Bei einem um 360° umlaufenden Waschbecken oder Waschtisch ist die zweite Schichtstofflage so bemessen, dass sie im Bereich der Rückseite des Waschbeckens oder Waschtischs auf Stoß gefügt werden kann. Die beiden Endkanten liegen also bevorzugt nahezu spaltfreie aneinander an, wobei ein etwaiger minimaler Fügespalt, sofern vorhanden, mit dem Klebemittel gefüllt ist, sodass auch dieser Spalt, der im Bereich weniger zehntel Millimeter liegen kann, geschlossen ist. Die Schichtstofflage wird über ein geeignetes Stanz- oder Fräsverfahren aus einem entsprechend großen Belagbogen ausgeschnitten, um eine reproduzierbare Streifenform zu erhalten. Da wie ausgeführt die konische Randfläche mechanisch bearbeitet ist und höchst präzise auf ein definiertes Maß geschliffen ist, liegt auch seitens des Waschbeckens oder Waschtischs eine extrem hohe Maßhaltigkeit vor, sodass eine exakte Verklebung der Schichtstofflage möglich ist.

Die Oberkante der zweiten Schichtstofflage (gleiches gilt für die Oberkante der zweiten Lackbeschichtung) schließt bevorzugt bündig mit der ebenen Oberseite des Rands des Waschbeckens oder Waschtischs ab. Die Oberkante erstreckt sich also exakt bis zur Randkante und steht im Falle der Schichtstoffauflage dort nicht über. Gegebenenfalls kann die Oberkante der Schichtstoffauflage im Rahmen eines Nachbearbeitungsschritts auf Maß geschliffen werden, sollte ein Überstand gegeben sein. Aufgrund dieser Anordnung ist demzufolge die Oberkante der Schichtstofflage im Sichtbereich, weshalb zweckmäßigerweise eine vollständig durchgefärbte Schichtstofflage verwendet wird, sodass sich dem Betrachter eine einheitliche Farbe auch an der Oberkante darstellt.

Wie die Oberkante, kann auch die Unterkante der zweiten Schichtstofflage (gleiches gilt für die Oberkante der zweiten Lackbeschichtung) bündig mit einer Unterkante des Rands abschließen. Auch hier ist demzufolge eine exakte Kantenanpassung gegeben, wobei auch die Unterkante bei Bedarf geringfügig nachgearbeitet werden kann.

Ein exakter Verlauf auch die Unterkante ist dahingehend von Vorteil, als wie beschrieben unmittelbar benachbart hierzu die Oberkante der ersten Schichtstofflage oder der ersten Lackbeschichtung des Unterbaumöbels verläuft, wobei zwischen den beiden Kanten ein schmaler Spalt gegeben sein kann. Wenn die benachbarten Kanten exakt verlaufen, kann um den Umfang der Rundung ein exaktes Spaltmaß eingestellt werden, was der Optik zuträglich ist.

Dabei kann am Unterbaumöbel ein oder können mehrere Abstandshalter zur Einstellung eines solchen Spalts vorgesehen sein. Über den bzw. vorzugsweise die Abstandshalter wird das Waschbecken oder der Waschtisch getragen, sitzt also auf den Abstandshalter auf. Die Abstandshalter selbst sind beispielsweise in ihrer Form veränderbar, sodass der Aufsitzpunkt eingestellt werden kann, worüber wiederum eine etwaige Justierung des Waschbeckens oder Waschtischs am Unterbaumöbel und damit die Spaltbreite bei Bedarf eingestellt werden kann. Der Spalt wird bevorzugt mit einer Spaltbreite eingestellt, die, sofern vorgesehen, einer Spaltbreite zwischen einer Schublade oder einer Tür oder einer Klappe oder ähnlichem am Unterbaumöbel entspricht. D. h., dass das Unterbaumöbel wenigstens eine Schublade oder wenigstens eine Tür oder wenigstens eine Klappe aufweisen kann, die über einen schmalen Spalt vom sonstigen Korpus des Unterbaumöbels beabstandet ist.

Ist wenigstens eine Tür vorgesehen, so kann im Inneren des Unterbaumöbels wenigstens eine Aufnahmeeinrichtung zum Ablegen eines Drittgegenstands, insbesondere wenigstens ein Fachboden, vorgesehen sein. Dieser Fachboden wird auf entsprechenden Halterungen, die an der Innenseite des Korpus des Unterbaumöbels vorgesehen sind, fixiert.

Wie bereits beschrieben, kann die erste und die zweite Schichtstofflage quasi eine beliebige Optik aufweisen. Sie kann eine Holzoptik aufweisen, indem sie beispielsweise aus einem Echtholzfurnier besteht oder ein solches aufweist, oder als Kunststofflage eine Holzoptik aufweist. Alternativ kann auch eine Lackierung oder eine Gelcoat-Beschichtung aufgebracht sein. Die Lackbeschichtungen können beliebige Farben aufweisen, wobei die erste und die zweite Lackbeschichtung gleichfarbig sein können, aber auch verschiedene Farben zeigen können.

Weitere Vorteile und Einzelheiten der vorliegenden Erfindung ergeben sich aus den im Folgenden beschriebenen Ausführungsbeispielen sowie anhand der Zeichnung. Dabei zeigen:
- Figur 1: eine Seitenansicht einer erfindungsgemäßen Sanitäreinrichtung einer ersten Ausführungsform,
- Figur 2: die Sanitäreinrichtung aus Figur 1 in einer perspektivischen Aufsicht,
- Figur 3: eine Vorderseitenansicht der Sanitäreinrichtung aus Figur 1 mit geöffneten Türen,
- Figur 4: eine Prinzipdarstellung, geschnitten, des Waschbeckens der Sanitäreinrichtung aus Figur 1 im Rahmen der Anbringung der zweiten Schichtstofflage,
- Figur 5: eine Teilansicht der Anordnung aus Figur 4 mit in einem Presswerkzeuge befindlichem Waschbecken zur Fixierung der Schichtstofflage,
- Figur 6: eine Perspektivansicht einer erfindungsgemäßen Sanitäreinrichtung einer zweiten Ausführungsform,
- Figur 7: die Sanitäranordnung aus Figur 6 in einer Vorderseitenansicht,
- Figur 8: eine Prinzipdarstellung einer dritten Ausführungsform einer erfindungsgemäßen Sanitäreinrichtung in einer Vorderseitenansicht,
- Figur 9: eine Prinzipdarstellung einer vierten Ausführungsform einer erfindungsgemäßen Sanitäreinrichtung in einer Vorderseitenansicht, und
- Figur 10: eine Prinzipdarstellung einer fünften Ausführungsform einer erfindungsgemäßen Sanitäreinrichtung in einer Vorderseitenansicht.

Die Figuren 1 und 2 zeigen eine erfindungsgemäße Sanitäreinrichtung 1, umfassend ein Waschbecken 2 aus Keramik, Porzellan oder Mineralguss sowie ein Unterbaumöbel 3, vorzugsweise aus verleimtem Sperrholzmaterial. Das Unterbaumöbel 3 weist einen oberen Bereich 4 auf, der, beispielsweise über nicht näher gezeigte Abstandshalter, das Waschbecken 2 trägt. Das Waschbecken 2 wiederum weist, siehe die Schnittansicht gemäß Figur 4, einen an einen Beckenbereich 5 anschließenden Rand 6 mit einer ebenen Oberseite 7 auf. Sowohl das Waschbecken 2 als auch das Unterbaumöbel 3 weisen eine runde Querschnittsform auf, wie Figur 2 anschaulich zeigt. In der hier gezeigten Endmontagestellung ist am Waschbecken 2 ein Wasserhahn 8 angeordnet, der natürlich über eine geeignete Rohrleitung, die, siehe Figur 4, über eine rückseitige, im Unterbaumöbel 3 vorgesehene Durchbrechung 9 zugeführt wird, an eine Wasserversorgung angeschlossen. Ein nachgeschalteter Siphon, der sich im Inneren des Unterbaumöbels 3 befindet, ist mit einer über die Durchbrechung 9 zugeführten Ablaufleitung verbunden.

Wie insbesondere die Seitenansicht gemäß Figur 1 zeigt, weist die gesamte Sanitäreinrichtung eine Konusform auf, wobei sich die runde Form um den gesamten Umfang, also um 360° erstreckt. Die Sanitäreinrichtung kann also etwas beabstandet zu einer Wand angeordnet werden, also als quasi freistehendes Objekt. Um diese Konusform, die sich von der Oberseite des Waschbeckens 2 bis zum Fuß des Unterbaumöbels 3 erstreckt, zu realisieren, ist einerseits das Unterbaumöbel 3 mit seiner Außenfläche konisch ausgeführt, d. h., dass der Möbelkorpus von Haus aus eine konische Form aufweist. Die Außenfläche selbst ist insgesamt mit einer ersten Schichtstofflage 10 belegt, beispielsweise einem Echtholzfurnier. Die Form wird über einen geeigneten Kleber- und Formprozess verliehen, im Rahmen dessen auch unmittelbar das Echtholzfurnier mit eingearbeitet wird. Zwei Türen 11 sind in diese Konusform integriert, die es erlauben, das Unterbaumöbel 3 zu öffnen, siehe Figur 3, wobei im Inneren des Unterbaumöbels 3 im gezeigten Beispiel eine Aufnahmeeinrichtung 12 zum Ablegen von Gegenständen nach Art eines Fachboden integriert ist.

Auch die sichtbare Außenseite des Waschbeckens 2 weist eine Konusform auf. Hierzu ist der Rand 6 an seine Außenseite 13 konisch ausgeführt, wie die Figuren 4 und 5 zeigen. Diese Außenseite 13 ist über einen geeigneten Material abtragenden Prozess, insbesondere durch Schleifen, äußerst maßhaltig und exakt bearbeitet. Über die Bearbeitung wird ein genauer Winkel α zwischen der Oberseite 7 des Randes 6 und der Außenfläche 13 eingestellt. Auf diese Außenseite 13 ist eine zweite Schichtstofflage 14 mittels eines Klebemittels aufgeklebt, wobei es sich bei dieser zweiten Schichtstofflage 14 um das gleiche Lagenmaterial wie bei der ersten Schichtstofflage 10 handelt. Diese zweite Schichtstofflage ist quasi streifenförmig, sie weist in der Abwicklung eine Bogenform auf, entsprechend der Konusform der Randfläche 13, sodass sie exakt verklebt werden kann und die Randfläche 13 vollständig bedeckt. Dabei wird die zweite Schichtstofflage 14 rückseitig mit ihren Endkanten auf Stoß angeordnet. Die bogenförmige zweite Schichtstofflage 14 wird aus einem größeren Bogen beispielsweise in einem Fräsverfahren ausgeschnitten, sie kann oberseitig und unterseitig einen leichten Überstand zur jeweiligen Ober- und Unterkante der Randfläche 13 aufweisen, welcher Überstand in einem Nachbearbeitungsschritt abgefräst wird, sodass die Oberkante und die Unterkante der zweiten Schichtstofflage 14 bündig mit der Oberseite 7 abschließt, wie auch bündig im Bereich der Unterseite des Rands.

Die Anbringung der zweiten Schichtstofflage 14 erfolgt bevorzugt manuell. Nach Aufbringen des Klebemittels sowie Ansetzen der zweiten Schichtstofflage 14 wird das Waschbecken 2 in eine geeignete Spannvorrichtung 15 gegeben, in der das Waschbecken 2 mit seinem Rand 7 anliegt, wie Figur 5 zeigt. Dabei ist der Winkel β der Anlagefläche 16 der Spannvorrichtung 15 etwas kleiner als der Winkel α, sodass sich quasi eine Punktauflage ergibt, die für ein Verspannen und Fixieren ausreichend ist. D.h., dass die Spannkraft in den Bereich der oberen Fuge zwischen der zweiten Schichtstoffauflage und dem Waschbecken gebracht wird, da insbesondere dieser bei Benutzung benetzte Bereich vollständig dicht ist.

In Figur 5 ist die zweite Schichtstofflage 14 etwas überständig über die Oberseite 7 sowie die unter Seite 17 des Rands 6 gezeigt. Diese Überstände werden, wie bereits beschrieben, in einem nachfolgenden Schritt abgefräst. Natürlich ist es auch denkbar, die zweite Schichtstofflage 14 von Haus aus entsprechen exakt zu bemessen, damit kein Überstand der Oberkante und Unterkante der zweiten Schichtstofflage 14 zum Rand 6 hin gegeben ist und auf einen Frässchritt verzichtet werden kann.

In der Montagestellung ist das derart ausgebildete Waschbecken 2 von oben in den oberseitig offenen Korpus des Unterbaumöbels 3 eingesetzt und ruht vorzugsweise mit dem Rand 6 auf Abstandshaltern, die am Unterbaumöbel 3 angeordnet sind. Über diese Abstandshalter kann eine exakte Breite eines Spalts 19, der zwischen der Unterkante der zweiten Schichtstofflage 14 und der Oberkante der ersten Schichtstofflage 10, also zwischen der Unterkante des Rands 6 und der Oberkante des Unterbaumöbels 3 gegeben ist, exakt eingestellt werden, wobei bevorzugt die Breite des Spalts 19 der Breite weitere Spalte 20, die beispielsweise im Bereich der Übergänge der Türen 11 zum Korpus gegeben sind, entspricht.

Die fertige Sanitäreinrichtung 1 zeigt eine quasi geschlossene, sich stetig von oben nach unten verjüngenden Konusform. Im Übergang vom Waschbecken 2 zum Unterbaumöbel 3 ist kein Geometriesprung gegeben, d. h., dass die eine zweite Sichtfläche bildende Außenseite der zweiten Schichtstofflage 14 quasi stetig in die eine erste Sichtfläche bildende Außenseite der ersten Schichtstofflage 10 übergeht. Um dies zu ermöglichen, weisen sowohl das Waschbecken 2 als auch das Unterbaumöbel 3 im Bereich ihrer Konusformen den gleichen Winkel α auf, wie in Figur 3 exemplarisch dargestellt ist. Da ferner die äußere Unterkante 21 des Rands 6 des Waschbeckens 2 sowie die äußere Oberkante 22 des Unterbaumöbels 3 auf nahezu gleichem Radius liegen, ist hier keine Kante oder Stufe gegeben. Die beiden Kanten 21, 22 zeigen lediglich insoweit einen marginalen Unterschied im Radius, als sich dieser aus der Breite des Spalts bedingt. Da der Spalt jedoch im Bereich von beispielsweise 1-3 mm liegt, ist letztlich nahezu ein identischer Radius gegeben, die Radiusänderung liegt quasi im Toleranzbereich von beispielsweise +/- 5%. Es ergibt sich demzufolge eine sich stetig von oben nach unten verjüngende Außenseite der gesamten Sanitäreinrichtung ohne Geometriesprung im Übergang vom Waschbecken 2 zum Unterbaumöbel 3 bei gleichzeitiger Tonnenform der Sanitäreinrichtung.

Die Figuren 6 und 7 zeigen ein weiteres Ausführungsbeispiel einer erfindungsgemäßen Sanitäreinrichtung 1, wiederum umfassend ein Waschbecken 2 sowie ein Unterbaumöbel 3. Der Aufbau und die Ausgestaltung sowohl des Waschbeckens 2 als auch des Unterbaumöbels 3 ist identisch zur vorstehend beschriebenen Ausführungsform. Anders ist hier lediglich die Geometrie sowohl des Waschbeckens 2 als auch des Unterbaumöbels 3. Während beim Ausführungsbeispiel gemäß der Figur 1 - 3 sowohl das Waschbecken 2 als auch das Unterbaumöbel 3 eine Kreisform aufweisen, also die Außen- oder Sichtfläche um volle 360° umläuft, ist bei dem Ausführungsbeispiel gemäß der Figuren 6 und 7 eine quasi geschnittene Tonnenform gegeben. Ersichtlich erstreckt sich das Waschbecken 2 mit seinem äußeren Rand 6 um weniger als 360° und ist an der Rückseite 23 quasi ebenflächig beziehungsweise gerade. Gleiches gilt für das Unterbaumöbel 3, das an seiner Rückseite 24 ebenfalls ebenflächig beziehungsweise gerade ist. Dies erlaubt es, diese Sanitäreinrichtung 1 mit der jeweiligen Rückseite 23, 24 unmittelbar an einer ebenen Wand anzuordnen, aus der sich dann die Sanitäreinrichtung 1 quasi nach vorne wölbt.

Während die Figuren 1 - 7 Ausgestaltungen der Sanitäreinrichtung 1 zeigen, bei denen das Unterbaumöbel 3, entsprechend der Form des Rands 6 des Waschbeckens 2, ebenfalls eine Konusform aufweist, die die konische Form des Rands 6 fortsetzt, zeigen die Figuren 8 - 10 Sanitäreinrichtungen, bei denen das jeweilige Unterbaumöbel 3 eine abweichende Geometrie aufweist.

Gezeigt ist in Figur 8 wiederum das Waschbecken 2 mit seinem Rand 6, der wiederum eine konische Außenform aufweist, die die zweite Schichtstofflage 14 trägt. Das Unterbaumöbel 3, dass hier nur stilisiert dargestelltes, weist eine zylindrische Form des Korpus auf, der mit der ersten Schichtstofflage 10 belegt ist. Sowohl das Waschbecken 2 als auch das Unterbaumöbel 3 können wiederum um volle 360° kreisförmig umlaufen, sie können aber auch, wie in den Figuren 6 und 7 beschrieben, eine ebene Rückseite aufweisen. In jedem Fall liegen auch hier im Übergang vom Waschbecken 2 zum Unterbaumöbel 3 die Unterkante 21 des Waschbeckens 2 und die benachbarte Oberkante 22 des Unterbaumöbels 3 wiederum auf gleichem Radius, sodass sich hier lediglich aus der geometriebedingt (Übergang Konusform zum Zylinder vom) eine Stufe ergibt.

Bei der Ausgestaltung gemäß Figur 9 ist wiederum ein Waschbecken 2 mit seiner die zweite Schichtstofflage 14 tragenden, konischen Randform vorgesehen, sowie ein Unterbaumöbel 3, das Außenseite mit der ersten Schichtstofflage 10 belegt ist. Hier jedoch ist das Unterbaumöbel 3 quasi als leicht nach außen gewölbte Tonne ausgeführt, wie Figur 9 anschaulich zeigt. Auch hier liegen jedoch die Kanten 21, 22 auf gleichem Radius. Auch diese Ausgestaltung kann z.B. entweder um 360° umlaufend kreisförmig im Querschnitt sein, oder, dem Beispiel gemäß der Figuren 6 und 7 folgend, rückseitig eben sein.

Figur 10 zeigt schließlich eine Sanitäreinrichtung 1, bei der ein Waschbecken 2 mit einem deutlich höheren Rand 6 vorgesehen ist, der mit der zweiten Schichtstofflage 14 belegt ist. Auch hier weist der Rand 6 eine entsprechende konische Randform auf, wie die Figur anschaulich zeigt. Während in den Ausführungsbeispielen der Figuren 1 - 9 der Rand beispielsweise eine Höhe von 1 - 3 cm aufweist, kann der Rand gemäß Figur 9 beispielsweise eine Höhe von 5 - 10 cm aufweisen. Das Unterbaumöbel 3, dessen Außenseite wiederum mit der ersten Schichtstofflage 10 belegt es, weist ebenfalls eine Konusform auf, die jedoch umgekehrt verläuft, verglichen mit der Konusform des Rands 6. D. h., dass sich die Konusform des Unterbaumöbels 3 von oben nach unten erweitert und nicht, wie beim Rand 6, verjüngt. Es ergibt sich demzufolge die in Figur 10 gezeigte gegenläufige Geometrie, wobei wiederum die Oberkante 21 und die Unterkante 22 auf nahezu gleichem Radius liegen, sodass sich im Übergangsbereich keine Stufe ergibt.

Die gezeigten Geometrien sind lediglich beispielhaft und nicht beschränkend. Grundsätzlich sind auch andere Geometrien oder auch Kombinationen der vorstehend gezeigten Geometrien denkbar.

Wenngleich in den Beispielen zwei Schichtstofflagen beschrieben sind, gelten die Ausführungen gleichermaßen im Falle von Lackbeschichtungen.

## Patentansprüche

1. Sanitäreinrichtung, umfassend ein Waschbecken (2) oder einen Waschtisch aus Keramik, Porzellan oder Mineralguss sowie ein Unterbaumöbel (3), das das Waschbecken (2) oder den Waschtisch, das oder der einen seitlich von einem Beckenbereich (18) abragenden, eine ebene Oberseite (7) aufweisenden Rand (6) aufweist, trägt, wobei das Unterbaumöbel (3) zumindest im oberen, das Waschbecken (2) oder den Waschtisch tragenden Bereich (4) eine gerundet um wenigstens 180° umlaufende Außenform mit einer eine erste Sichtfläche bildenden ersten Schichtstofflage (10) oder ersten Lackbeschichtung aufweist, wobei der Rand (6) des Waschbeckens (2) oder des Waschtischs eine ebenfalls gerundet um wenigstens 180° umlaufende, konische Randform mit einer eine zweite Sichtfläche bildenden zweiten Schichtstofflage (14) oder zweiten Lackbeschichtung aufweist, wobei die untere äußere Kante (1) des Rands (6) und die obere äußere Kante (22) des Unterbaumöbels (3) auf dem gleichen Radius liegen.

2. Sanitäreinrichtung nach Anspruch 1, **dadurch gekennzeichnet, dass** das Unterbaumöbel (3) im oberen Bereich oder über seine Höhe eine konische, zylindrische, oder nach außen gewölbte Außenform aufweist.

3. Sanitäreinrichtung nach Anspruch 2, wobei das Unterbaumöbel (3) eine konische Außenform aufweist, **dadurch gekennzeichnet, dass** der Winkel (α), den die erste Schichtstofflage (10) oder die erste Lackbeschichtung und den die zweite Schichtstofflage (14) oder Lackbeschichtung zur Horizontalen einnehmen, gleich ist, derart, dass die erste Schichtstofflage (10) oder erste Lackbeschichtung und die zweite Schichtstofflage (14) oder zweite Lackbeschichtung miteinander fluchten.

4. Sanitäreinrichtung nach einem der vorangehenden Ansprüche, **dadurch gekennzeichnet, dass** der Winkel (α) der konischen Randform und gegebenenfalls der Winkel (α) der konischen Außenform, bezogen auf die ebene Oberseite (7) des Rands (6) des Waschbeckens (2) oder Waschtischs, zwischen 85° - 60° beträgt.

5. Sanitäreinrichtung nach einem der vorangehenden Ansprüche, **dadurch gekennzeichnet, dass** der das Waschbecken (2) oder den Waschtisch tragenden Bereich (4) und der Rand (6) des Waschbeckens (2) oder Waschtischs um 360° umläuft, oder dass der das Waschbecken (2) oder den Waschtisch tragende Bereich (4) und der Rand (6) des Waschbeckens (2) oder Waschtischs um weniger als 360° umläuft und jeweils eine gerade Rückseite (23, 24), die in der Montagestellung an einer Wand anliegt, aufweist.

6. Sanitäreinrichtung nach einem der vorangehenden Ansprüche, **dadurch gekennzeichnet, dass** die zweite Schichtstofflage (14) über ein Klebemittel auf die Randfläche geklebt ist.

7. Sanitäreinrichtung nach einem der vorangehenden Ansprüche, **dadurch gekennzeichnet, dass** die zweite Schichtstofflage (14) im Bereich einer Rückseite des Waschbeckens (2) oder Waschtischs auf Stoß gefügt ist.

8. Sanitäreinrichtung nach einem der vorangehenden Ansprüche, **dadurch gekennzeichnet, dass** eine Oberkante der zweiten Schichtstofflage (14) bündig mit der ebenen Oberseite (7) des Rands (6) des Waschbeckens (2) oder Waschtischs abschließt.

9. Sanitärgegenstand nach einem der vorangehenden Ansprüche, **dadurch gekennzeichnet, dass** eine Unterkante der zweiten Schichtstofflage (14) bündig mit einer Unterkante des Rands (6) abschließt.

10. Sanitäreinrichtung nach einem der vorangehenden Ansprüche, **dadurch gekennzeichnet, dass** eine äußere Unterkante (21) des Rands (6) über einen Spalt (20) von einer äußeren Oberkante (22) des Unterbaumöbels (3) beabstandet ist.

11. Sanitäreinrichtung nach Anspruch 10, **dadurch gekennzeichnet, dass** am Unterbaumöbel (3) ein oder mehrere Abstandshalter zur Einstellung des Spalts (20) vorgesehen sind.

12. Sanitäreinrichtung nach einem der vorangehenden Ansprüche, **dadurch gekennzeichnet, dass** das Unterbaumöbel (3) wenigstens eine Schublade oder wenigstens eine Tür (11) oder wenigstens eine Klappe aufweist.

13. Sanitäreinrichtung nach Anspruch 12, wobei wenigstens eine Tür (11) vorgesehen ist, **dadurch gekennzeichnet, dass** im Inneren des Unterbaumöbels (3) wenigstens eine Aufnahmeeinrichtung (12) zum Ablegen eines Drittgegenstands, insbesondere wenigstens ein Fachboden vorgesehen ist.

14. Sanitäreinrichtung nach einem der vorangehenden Ansprüche, **dadurch gekennzeichnet, dass** die erste und die zweite Schichtstofflage (10, 14) eine Holzoptik aufweist, oder lackiert ist.
